# EUROPÄISCHE PATENTSCHRIFT

(11) **EP 0 225 994 B1**
(45) Veröffentlichungstag und Bekanntmachung des Hinweises auf die Patenterteilung: **11.01.1989**
(21) Anmeldenummer: 86114637.1
(22) Anmeldetag: 22.10.1986
(51) Int. Cl.: B65H 29/40, B65H 29/66

(54) **Verfahren und Vorrichtung zum Abbremsen und Auslegen von in einer Druckmaschine bedruckten Bogen oder Bogenpaketen**
Method and device for slowing down and spreading sheets or parcels of sheets printed in a printing machine
Procédé et dispositif pour placer et freiner des feuilles ou des feuilles en paquet imprimées dans une presse à imprimer

(30) Priorität: 20.12.1985 DE 3545271
(43) Veröffentlichungstag der Anmeldung: 24.06.1987
(73) Patentinhaber: M.A.N.-ROLAND Druckmaschinen Aktiengesellschaft, 63012 Offenbach (DE)
(72) Erfinder: Petersen, Godber, D-8900 Augsburg (DE)

(56) Entgegenhaltungen:
- DE-A- 2 553 518
- DE-A- 2 654 636
- DE-A- 3 123 406

## Beschreibung

Die Erfindung betrifft ein Verfahren nach dem Oberbegriff des Anspruchs 1. Aus der DE-OS 25 53 518 ist eine gattungsgemäße Vorrichtung bekannt, mit der Bogen zwangsweise dadurch gewendet werden, daß der mit der Vorderkante am Greifer geführte Bogen jeweils mittels einer sich über die gesamte Ablage erstreckende Transportvorrichtung geschoben wird. Aus der GB-Patentschrift 747 444 ist es auch bekannt, die aus einem Falzapparat kommenden Bogen oder Bogenpakete mit einem rotierenden Greiferzylinder zu erfassen und auszulegen. Zum allgemein bekannten Stand der Technik gehört des weiteren die Verwendung von rotierenden Schaufelrädern. um mit deren Schaufeln Falzprodukte, also Bogen und Bogenpakete, die in einer Druckmaschine bedruckt und in einem Falzapparat weiterbearbeitet wurden, abzubremsen und geschuppt auf Auslegebänder auszulegen. Diese bekannten Vorrichtungen weisen allesamt den Nachteil auf, daß beim Auftreffen der Bogen in den entsprechenden Taschen, Greifern oder sonstigen Anschlagleisten von langsamer laufenden rotierenden Zylindern eine Stauchung an der Bogenvorderkante und unter Umständen ein Rückprall der Bogen oder Bogenpakete zu befürchten ist. Dies gilt auch für die rotierende, zwischen zwei mit unterschiedlicher Geschwindigkeit laufenden Bandleitungen angeordneten Ausricht- und Abbremsleiste gemäß der DE-Patentschrift 27 50 792.

Aufgabe der Erfindung ist es deshalb, ein Verfahren aufzuzeigen, mit dem eine Abbremsung von Bogen oder Bogenpaketen, die mit hoher Geschwindigkeit zugeführt werden können, auf kleinstem Raum bei gleichzeitiger Auslegung ermöglicht wird, wobei die Gefahr der Deformierung der Bogenvorderkante und das Rückprallen der Bogen bzw. Bogenpakete vermieden werden soll. Diese Aufgabe wird durch die Anwendung des kennzeichnenden Teils des Patentanspruchs 1 gelöst. Weiterbildungen der Erfindung ergeben sich aus den Unteransprüchen und aus der Beschreibung in Verbindung mit den Zeichnungen.

Der Erfindung liegt das neuartige allgemeine Prinzip zugrunde, mit definierter Geschwindigkeit taktförmig gesteuerte Anschlaggreifer in einem Greiferzylinder einzusetzen, die die Bogen bzw. Bogenpakete vor dem Abbremsen krümmen, so daß in Ausnützung der Bogenfliehkräfte unter nahezu vollständiger Abbremsung eine Wendung des Bogens unter Beibehaltung der ursprünglichen Transportrichtung erfolgt. Wahlweise kann der Bogen auch durch stationäre Hilfsmittel, wie Ablenkbleche, gekrümmt werden, bevor er an der Vorderkante durch die Greifer des Greiferzylinders erfaßt wird. Der wesentliche Vorteil im Vergleich zu allen bekannten Abbrems- und Ausrichtsystemen liegt darin, daß die im Bogen oder den Bogenpaketen innewohnende kinetische Energie nicht mehr durch Aufprallen und Deformieren in den Greifern des langsamer laufenden Greiferzylinders vernichtet wird, sondern daß diese eine Krümmung und letztlich eine Wendung der Bogen oder Bogenpakete bewirkt, wobei auch das hierbei wirkende Luftpolster beim Deformier- und Wendevorgang zur Abbremsung des Bogens beiträgt.

Im folgenden wird die Erfindung anhand eines Ausführungsbeispieles im einzelnen beschrieben, wobei Bezug auf die beiliegenden Zeichnungen genommen wird. In diesen zeigen :
Fig. 1 eine Seitenansicht einer Abbremsvorrichtung zur Durchführung des erfindungsgemäßen Verfahrens,
Fig. 2 einen Schnitt entlang der Linie I-I der Fig. 1.
Fig. 3 einen Schnitt durch den Greiferzylinder entlang der Linie II-II der Fig. 2,
Fig. 4 einen vergrößerten Ausschnitt zur Darstellung der Übernahmefolge eines Bogens durch den Greiferzylinder und
Fig. 5 einen vergrößerten Ausschnitt der Bogenerfassungsstelle im Moment des Abbremsens.

In den Figuren 1,4 und 5 wird ein abzubremsender Bogen (1) in verschiedenen Positionen dargestellt, wobei für diesen die Bezugszeichen (1a 1i) verwendet werden. Ein von rechts aus einer Bandleitung kommender Bogen (1a) wird vorzugsweise in einer etwa horizontalen Ebene über ein Zuführblech (3a) einem rotierenden Greiferzylinder (4) zugeführt, der mindestens mit einem in dessen Achsrichtung verlaufenden Greifersystem ausgestattet ist. Einer dieser Greifer ist in Fig. 3 mit (5) bezeichnet. Gegebenenfalls kann auch diametrisch zu diesem ein weiterer Greifer bzw. ein weiteres sich in Achsrichtung erstreckendes Greifersystem, bestehend aus mehreren nebeneinander angeordneten Greifern verwendet werden. Vorzugsweise weisen die Greifer (5) relativ lange Greiferzungen auf, die zur Krümmung der vorauslaufenden Bogenkante eines ankommenden Bogens (1) verwendet werden, wie aus Pos.lc ersichtlich ist. Die den einzelnen Bogenpositionen (1a bis 1i) zugeordneten Greiferpositionen sind mit (5a bis 5i) bezeichnet. Zwangsweise muß der Greiferzylinder (4) langsamer laufen als die die Bogen bzw. Bogenpakete zuführende Bandleitung (2).

Die vorauslaufende Bogenkante ist jeweils in den Positionen (1 bis 1f) dargestellt, in denen sich die Bogenvorderkante sukzessive dem auch als Anschlag dienenden Greifer nähert, was aus den zugeordneten Greiferpositionen (5b bis 5f) in Fig. 4 am besten ersichtlich ist. Hierbei ist es wesentlich, daß die Bogenvorderkante vorzugsweise nach unten abgelenkt, d. h. gekrümmt wird, beginnend bei (1c). In der Bogenposition (1f) wird durch die zugeordnete Greiferposition (5f) der Bogen erfaßt. Durch die dem Bogen oder einem Bogenpaket innewohnende kinetische Energie wird nunmehr eine zunächst etwa geradeaus gerichtete Kraft wirksam, die den Bogen, wie bei (1g) angedeutet, weiter krümmt. Diese Kraft weist etwa bei (16) ihren Schwerpunkt auf. Der bei der Greiferposition (5f) erfaßte Bogen (1f) wird dann an der Hinterkante weiter durch Ablenkbleche (3b bzw. 3c) geführt, wonach beim Weitertransport in Richtung des Pfeiles (11) der Bogen unter teilweiser Führung in dem Greiferzylinder (4) gewendet, d. h. um 180° gedreht wird, so daß das ursprüngliche hintere Bogenende nunmehr das Bogenvorderende und das ursprüngliche Bogenvorderende nunmehr das Bogenhinterende wird, wenn der durch den langsamer laufenden Greiferzylinder (4) auf das Auslegeband (16) abgelegte Bogen vorzugsweise schuppenformig ausgelegt wird. Bei diesem Wende- und Abbremsvorgang wirkt sich besonders der diesem Vorgang entgegenstehende Luftwiderstand vorteilhaft aus. In der Bogenposition (5i) wird der Bogen freigegeben, so daß er sich anschließend an stationären Anschlagzungen (20) ausrichten kann, wobei, wie durch den Pfeil (19) angedeutet, durch die kinetisch Energie sich der Bogen streckt und das vordere Ende satt auf dem Auslegeband (6) zum Aufliegen kommt, das in Richtung des Pfeiles (7) bewegt wird.

Der Greiferzylinder (4) ist zusammen mit einer Gurtwalze (8) in Seitenwänden (9 und 10) (Fig.2) gelagert. Der in Pfeilrichtung (11) angetriebene Greiferzylinder (4) treibt seinerseits über Zahnriemen (12) eine Gurtwalze (8) an, die die Auslegebänder (6) in Richtung des Pfeiles (7) bewegt. Wie aus den Figuren (2 und 3) hervorgeht, sitzen die Greifer (5) auf Greiferspindeln (13), von denen sie über eine Kurvenrolle (14) von einer Kurvenscheibe (15) zum zeitgerechten Schließen und Öffnen gesteuert werden.

Der mit hoher Geschwindigkeit über die Bandleitung (2) zugeführte Bogen (1a) wird also durch den langsamer laufenden Greiferzylinder (4) abgebremst und gewendet, wonach er auf das mit geringer Geschwindigkeit betriebene Auslegeband (6) gelegt wird, wobei, wie bereits erwähnt, die Auslage vorzugsweise schuppenförmig erfolgt.

Insbesondere aus Fig.5 ist erkennbar, daß beim Anschlagen der Bogenvorderkante des gekrümmten Bogens (1f) sich dessen Schwerpunkt (16) zunächst mit nahezu unveränderter Geschwindigkeit in Richtung des Pfeiles (17) bewegt. Damit ist in vorteilhafter Weise die Hauptmasse des Bogens (1f) nicht am Aufprall beteiligt, wenn seine Vorderkante in der Pos. (1f) im Greifer anläuft. Somit wird die Gefahr einer Beschädigung der Bogenvorderkante und die Gefahr eines Rückpralles wesentlich gemildert. Der Bogen wird zunehmend durch das Luftpolster in Richtung seiner Massenkräfte abgebremst, so daß seine kinetische Energie dadurch und durch die Deformierung, d. h. das Aufwölben des Bogens selbst, reduziert wird. Wie aus Fig.1 und 4 hervorgeht, wird er dabei durch die Ablenkbleche (3b bzw. 3c) geführt, die vorzugsweise zwecks Anpassung in der Höhe und das Ablenkblech (3c) zusätzlich in der Neigung verstellbar sein sollen. Die Greifer (5) können bereits in der Stellung (5h) mit dem Öffnen beginnen, so daß sie vor Erreichen der Stellung (5i) an den Anschlagzungen (20) den Bogen freigeben. Da die Massenkräfte in Richtung des Pfeiles (19) drängen, wird das Anschlagen des Bogens (1 i) an den Anschlagzungen (20), die stationär sind, gemildert und gleichzeitig wird die Bewegungsrichtung des Bogens in Richtung des Pfeiles (7) des Auslegebandes (6) unterstützt. Es kann vorteilhaft sein, daß zur Anpassung an den Übernahmevorgang der Greiferzylinder während des Laufens durch entsprechende, allgemein bekannte Mittel, die hier nicht näher erläutert werden müssen, da sie nicht selbst zur Erfindung gehören, vor- und zurückstellbar ist.

Um den Transport des Bogens (1) bis in die Position (1f) zu gewährleisten, sollte eine in der Bandleitung (2) angeordnete Bandwalze (18) in die Position (18a) verstellbar sein.

## Patentansprüche

1. Verfahren zum Abbremsen und Auslegen von bedruckten Bogen (1) oder Bogenpaketen mit einem rotierenden Zylinder (4), der Vorrichtungen (5) zum Führen der vorauslaufenden Enden der Bogen aufweist und über den die Bogen unter Drehung in Laufrichtung, wobei das nachlaufende Bogenende das vorauslaufende überholt, auf eine Auslegevorrichtung (6) gelegt werden, und dem die Bogen über eine Transportvorrichtung (2) zugeführt werden, dadurch gekennzeichnet, daß die Transportvorrichtung (2) die Bogen nur bis zum Zylinder führt, daß die Bogen von den als Greifer ausgebildeten Vorrichtungen (5) erfasst werden, daß bei der partiellen Umführung des Bogens das nachlaufende Bogenende an gekrümmten Ablenkblechen (3b, 3c) geführt wird, wobei der Bogen durch seine kinetische Energie gekrümmt wird, und daß der Bogen nach erfolgter Drehung von den Greifern des sich kontinuierich drehenden Zylinders freigegeben wird.

2. Verfahren nach Anspruch 1, dadurch gekennzeichnet, daß nach Freigabe des Bogens (1 i) durch den Greifer (5i) eine Ausrichtung desselben an stationären Anschlagzungen (20) erfolgt und daß die Bogen (1 i) geschuppt auf dem Auslegeband (6) ausgelegt werden.

3. Verfahren nach einem der vorangehenden Ansprüche, dadurch gekennzeichnet, daß der Bogen (1f) durch den Bogengreifer (5f) erfaßt wird, wenn der vordere Bogenbereich unterhalb der Bogenzuführungsebene zu liegen kommt.

4. Vorrichtung zur Durchführung der Verfahren nach einem oder mehreren der vorangehenden Ansprüche, dadurch gekennzeichnet, daß dem Greiferzylinder (4) eine umlaufende Transportvorrichtung (6) nachgeordnet ist, deren Transportrichtung entgegengesetzt zu der des Greiferzylinders (4) gerichtet ist.

5. Vorrichtung nach Anspruch 4, dadurch gekennzeichnet, daß die Greifer (5a bis 5e) des Greiferzylinders (4) in geöffnetem Zustand Ablenkelemente bilden, durch die jeweils ein ankommender Bogen (1a bis 1e) mit seinem vorderen Bereich unterhalb der Bogeneinlaufebene bringbar ist.

## Claims

1. Process for slowing down and laying out printed sheets (1) or stacks of sheets with a rotating cylinder (4) which has devices (5) for guiding the leading ends of the sheets and by means of which the sheets are laid onto a laying out device (6) by being rotated in the running direction, with the trailing sheet end overtaking the leading sheet end, and to which the sheets are conveyed via a transport device (2), characterised in that the transport device (2) guides the sheets only up to the cylinder, in that the sheets are gripped by the devices (5) constructed as grippers, in that when the sheet is partly guided round, the trailing sheet end is guided on curved deflection plates (3b, 3c), the sheet being curved by its kinetic energy, and in that the sheet is released by the grippers of the continuously rotating cylinder after subsequent rotation.

2. Process acording to claim 1, characterised in that on release of the sheet (1 i) by the gripper (5i) it is aligned at stationary stop tongues (20) and in that the sheets (1 i) are laid in overlapping manner on the laying out belt (6).

3. Process according to one of the preceding claims, characterised in that the sheet (1f) is gripped by the sheet gripper (5f) when the front area of the sheet comes to lie below the sheet feed plane.

4. Device for carrying out the process according to one or more of the preceding claims, characterised in that a circulating transport device (6) is arranged downstream of the gripper cylinder (4), the transport direction of this device being opposite to that of the gripper cylinder (4).

5. Device according to claim 4, characterised in that the grippers (5a to 5e) of the gripper cylinder (4) form deflection elements in the open state, by means of which each on-coming sheet (1a to 1e) can be brought with its front area below the sheet run-in plane.

## Revendications

1. Procédé pour freiner et déposer en réception des feuilles imprimées (1) ou des paquets de feuilles, au moyen d'un cylindre tournant (4) qui comprend des dispositifs (5) servant à guider l'extrémité avant des feuilles, et par l'intermédiaire duquel les feuilles sont déposées sur un dispositif de réception (6), chaque feuille tournant alors dans le sens de la marche et son extrémité arrière passant devant son extrémité avant, et auquel les feuilles sont acheminées par un dispositif transporteur (2), caractérisé en ce que le dispositif transporteur (2) n'achemine les feuilles que jusqu'au cylindre, en ce que les feuilles sont saisies par les dispositifs (5) constitués par des pinces, en ce que, au cours du passage partiel de la feuille, l'extrémité arrière de la feuille est guidée le long de déflecteurs incurvés (3b, 3c), la feuille étant incurvée par son énergie cinétique pendant cette action et en ce que, après sa rotation, la feuille est libérée par les pinces du cylindre qui tourne sans interruption.

2. Procédé selon la revendication 1, caractérisé en ce que, après que la feuille (1 i) a été libérée par la pince (5i), cette feuille est alignée sur des languettes de butée fixe (20) et en ce que les feuilles (1i) sont déposées en écailles sur la courroie de réception (6).

3. Procédé selon une des revendications précédentes, caractérisé en ce que la feuille (1f) est saisie par la pince à feuille (5f) à un moment où la région avant de la feuille vient se placer au-dessous du plan d'acheminement des feuilles.

4. Dispositif pour la mise en oeuvre du procédé selon une ou plusieurs des revendications précédentes, caractérisé en ce qu'en aval du cylindre porte-pinces (4) est agencé un dispositif transporteur circulant (6) dont le sens de transport est inverse de celui du cylindre porte-pinces (4).

5. Dispositif selon la revendication 4, caractérisé en ce que, lorsqu'elles sont ouvertes, les pinces (5a à 5e) du cylindre porte-pinces (4) forment des déflecteurs servant à abaisser la région avant d'une feuille arrivante (1a à 1e) au-dessous du plan d'introduction des feuilles.
